# EUROPÄISCHE PATENTSCHRIFT

(11) **EP 1 887 166 B1**
(45) Veröffentlichungstag und Bekanntmachung des Hinweises auf die Patenterteilung: **10.04.2013**
(21) Anmeldenummer: 07003834.4
(22) Anmeldetag: 24.02.2007
(51) Int. Cl.: E04H 12/22

(54) **Bodenbefestigungsvorrichtung für Rohre**
Floor attachment device for pipes
Dispositif de fixation au sol de tuyaux

(30) Priorität: 11.08.2006 DE 202006012355 U
(43) Veröffentlichungstag der Anmeldung: 13.02.2008
(73) Patentinhaber: Groß, Manfred, 94344 Wiesenfelden (DE)
(72) Erfinder: Groß, Manfred, 94344 Wiesenfelden (DE)
(74) Vertreter: Graf Glück Kritzenberger

(56) Entgegenhaltungen:
- EP-A- 0 842 342
- DE-U1- 29 519 676

## Beschreibung

Die Erfindung betrifft eine Bodenbefestigungsvorrichtung zum Beispiel für Rohre oder Pfosten nach dem Oberbegriff des Anspruches 1.

Aus der EP 0 842 342 B1 ist eine Befestigungsvorrichtung für einen stab- oder pfostenförmigen Gegenstand im Erdreich, mit einem in das Erdreich ein- und aus diesem wieder herausschraubbaren Gewindeabschnitt und mit einem rohrförmigen Halteabschnitt zur Aufnahme des Gegenstandes bekannt, die gekennzeichnet ist durch eine Vorrichtung zum Ausrichten des Gegenstandes gegenüber dem Halteabschnitt, die ein an dem Halteabschnitt angeordnetes Aufnahmeteil mit einer Aufnahmeöffnung zur umfangsseitigen Lagerung des Gegenstandes aufweist, wobei das Aufnahmeteil aus einem drehbar angeordneten ringförmigen Außenteil und einem in diesem drehbar angeordneten ringförmigen Innenteil gebildet ist, wobei das Außenteil eine Lageröffnung zur Aufnahme des Innenteils und das Innenteil die Aufnahmeöffnung für den Gegenstand aufweist und wobei die Längsmittelachse der Lageröffnung zur Längsmittelachse der Außenfläche des Außenteils und die Längsmittelachse der Aufnahmeöffnung zur Längsmittelachse der Außenfläche des Innenteils jeweils exzentrisch versetzt ist, so dass die Längsmittelachse des Gegenstandes gegenüber der Längsmittelachse des Halteabschnittes verstellbar und in jeder gewählten Lage selbsthaltend ist.

Eine derartige Befestigungsvorrichtung ist aufwendig in der Herstellung und deshalb für viele Anwendungsfälle zu kostspielig.

Die Druckschrift DE 295 19 676 U1 offenbart eine Einschlagbodenhülse mit dreh- und neigungsverstellbarem Träger. Der Einschlagdorn der Einschlagbodenhülse weist eine kalottenförmige Kopfplatte und ein Träger für einen Pfosten eine kalottenförmige Fußplatte auf, in die jeweils zwei diametral gegenüber liegende Langlöcher eingebracht sind. Diese Langlöcher kreuzen sich derart, dass ein im Träger aufgenommener Pfosten in seiner Dreh- und Neigungslage ausgerichtet werden kann.

Aufgabe der Erfindung ist deshalb, eine einfachere und kostengünstigere Lösung für solche Anwendungsfälle, bei denen eine Nachjustierung erforderlich ist, vorzuschlagen, um ein breiteres Anwendungsgebiet zu erschließen.

Die Aufgabe wird ausgehend von den Merkmalen des Oberbegriffes des Patentanspruches 1 durch dessen kennzeichnende Merkmale gelöst.

Gemäß der Erfindung wird eine Ausgleichs- oder Nivelliervorrichtung vorgesehen, die aus einem Paar von beabstandeten oberen und unteren Ringscheiben mit größerem Innendurchmesser als dem Außendurchmesser des Rohres, und aus einem Paar dazwischen geschalteter, miteinander in Eingriff stehender Einstellscheiben besteht. Die beiden Ringscheiben, die im Abstand voneinander angeordnet und einstellbar miteinander verbunden sind, nehmen zwischen sich die Einstellscheiben auf, die exzentrisch angeordnet und quer zur Rohrlängsachse für den Nachjustiervorgang verschiebbar sind. Dabei werden die Einstellscheiben mit Hilfe der die Ringscheiben verbindenden Schraubbolzen durch Anziehen der Schraubenmuttern befestigt, wenn der Nachjustiervorgang abgeschlossen ist, und das Rohr, das in den schräg gesetzten Bodenanker eingeführt ist, seine gewünschte vertikale Position einnimmt. Zwischen den beiden Einstellscheiben ist vorzugsweise eine elastische Ringdichtung, z.B. ein O-Ring angeordnet, der für die Schraubverbindung eine elastische Vorspannung ergibt. Vorzugsweise sind die unteren Enden der Schraubbolzen mit dem Bodenanker bzw. einem Flansch des Bodenankers am oberen Einführende befestigt, z.B. verschweißt.

Die Arretier- bzw. Nivelliervorrichtung arbeitet in der Weise, dass bei schräg gestelltem Bodenanker und entspannter bzw. gelockerter Schraubverbindung das Rohr unter seitlicher Verschiebung und Drehung der Einstellscheiben vertikal ausgerichtet und anschließend die Schraubverbindung unter Pressung der Ringdichtung, Anziehen der Einstellschrauben und Festlegen der Ringscheiben festgezogen wird, so dass damit die vertikale Position des Rohres im schräg in den Boden eingedrehten Bodenanker nachhaltig aufrecht erhalten wird.

Die obere und die untere Ringscheibe der Arretiervorrichtung haben jeweils eine symmetrische, kreisförmige Ausnehmung, deren Durchmesser r1 der Größe des zulässigen Abweichungswinkels in der Schräge angepasst ist, so dass das Rohr in dem schräg eingesetzten Bodenanker allseitig um einen Auslenkwinkel geneigt angeordnet werden kann. Bei der Rückführung des Rohres in die vertikale Rohrposition ist somit das Rohr außermittig in der Öffnung der Ringscheiben positioniert. Die beiden Einstellscheiben, die durch die O-Ringdichtung voneinander getrennt sind, sind den Rohrumfang umschließend mit einer exzentrischen Öffnung versehen, d.h. dass die innere Öffnung mit dem Radius r2 exzentrisch zum Außenumfang der Einstellscheiben mit dem Radius r3 ausgebildet ist. Das System bestehend aus den beiden Einstellscheiben und der dazwischen liegenden O-Ringdichtung passt sich somit bei entsprechender Drehung der Lage des Rohres an, wenn das Rohr aus einer schrägen Position in die mittlere, vertikale Position gebracht wird, wobei die Bewegung zur Rückführung des Rohres in die vertikale Position (bei schräg eingedrehtem Bodenanker) durch Verschieben bzw. Verdrehen des Rohres und die Mitnahme der inneren Öffnungsbegrenzung der Einstellscheiben bewirkt wird.

Nachstehend wird die Erfindung in Verbindung mit der Zeichnung anhand eines Ausführungsbeispiels erläutert. Es zeigt:
- Fig. 1: eine schematische Darstellung eines schräg gesetzten Bodenankers mit in den Bodenanker eingesetztem Rohr in Seitenansicht, teilweise im Schnitt, und
- Fig. 2: eine Aufsicht auf die Exzenterscheiben der Ausgleichsvorrichtung in schematischer Darstellung die Wirkungsweise.

Eine im Boden versenkte Halterung, die als Bodenhülse bzw. Bodenanker 1 ausgebildet ist, hat eine konische Außenfläche 2 mit Gewindegängen 3 und eine obere Abschlussebene 4 mit umlaufendem Flansch 4a. Die Halterung nimmt einen stab- oder rohrförmigen Gegenstand, z.B. ein Trägerrohr 5 auf, das von oben in die Halterung eingestellt und mit der Innenwand der Halterung 1 in Anlage kommt. Ist die Halterung vertikal in den Boden eingesetzt, ist das Trägerrohr 5 in eingesetztem Zustand ebenfalls vertikal angeordnet, so dass Halterung und Gegenstand koaxial miteinander angeordnet sind. Wenn die Halterung jedoch z.B. schräg in den Boden eingesetzt oder eingeschraubt worden ist, steht entsprechend der Gegenstand ebenfalls schräg und muss dann in die vertikale Position zurückgeführt werden, damit der Pfosten, das Rohr 5 oder dergl., also der über dem Erdboden befindliche Teil der Gesamtanordnung in vertikaler Richtung dauerhaft positioniert wird.

Zu dieser Positionsrückführung ist zwischen Halterung und Gegenstand eine Ausgleichsvorrichtung 8 vorgesehen, die aus zwei übereinander angeordneten, voneinander beabstandeten Ringscheiben 9, 10 und zwei zwischen den Ringscheiben 9, 10 angeordneten Einstellscheiben bzw. Exzenterscheiben 11, 12 besteht. Die Ringscheiben 9, 10 haben jeweils einen Öffnungsdurchmesser von 2 x r1, der größer als der Außendurchmesser des Gegenstandes ist, während die Exzenterscheiben eine innere Öffnung von 2 x r2 haben und r1 > r2 ist, und zwar um mindestens so viel größer ist wie der Auslenkwinkel a der maximalen Abweichung der Achse HA der Halterung bei Schrägstellung um den Winkel α zur vertikalen Achse VA beträgt.

Die Ringscheiben 9 und 10 sind miteinander durch Schraubbolzen 13, 13' verbunden, die mittels Schraubmuttern 14, 15 festgezogen werden. Die Muttern 14 der unteren Ringscheiben 10 sind mit der oberen Begrenzung bzw. dem Flansch 4a des Bodenankers 1, z.B. mit dessen oberem Abschlussflansch verschweißt, also starr daran befestigt, während die in Fig. 2 in ihren Extremstellungen dargestellten Einstell- oder Exzenterscheiben 11, 12 lose zwischen den Ringscheiben 9, 10 angeordnet sind und nach Ausrichten und Einstellen des Gegenstandes in der Vertikalen und nach seitlichem Verschieben gegenüber der Längsachse VA durch Anziehen der Muttern 14, 15 festgezogen werden, so dass der Gegenstand die eingenommene vertikale Position dauerhaft beibehält. Hierzu ist zwischen den beiden Einstellscheiben 11 und 12 eine elastisch nachgiebige Ringdichtung in Form eines O-Ringes 19 angeordnet, die beim Festziehen eine zusätzliche Vorspannung liefert und damit eine sichere Verbindung ergibt. In der Regel sind vier in Umfangsrichtung gleichmäßig versetzte Schraubverbindungen an der Ausgleichsvorrichtung 8 vorgesehen.

Die Darstellung nach Fig. 2 zeigt zwei entgegengesetzte Extremstellungen der jeweiligen Einstellscheiben 11, 12 mit ihren inneren Öffnungen 17, 18, 17', 18', in denen das Rohr 5 aufgenommen wird.

## Patentansprüche

1. Bodenbefestigungsvorrichtung für Rohre oder Pfosten, mit einem Trägerfuß (2) als Bodenanker (1) von rohrförmigem, konischem Querschnitt, und Gewindegängen, mit einer oberen Begrenzung des Bodenankers (1) in dem ein aufrecht zu stellendes Rohr (5) mit kreisförmigem Querschnitt einsetzbar ist und mit einer Ausgleichsvorrichtung (8) mit exzentrischer Rohraufnahme, die zum dauerhaften vertikalen Ausrichten und Festlegen des Rohres (5) vorgesehen ist, **dadurch gekennzeichnet, dass** die Ausgleichsvorrichtung (8) aus einem Paar von beabstandeten oberen und unteren Ringscheiben (9, 10) mit größerem Innendurchmesser (2r1) als dem Außendurchmesser des Rohres (5) und aus einem Paar dazwischen geschalteter, einander zugeordneter, die exzentrische Rohraufnahme bildender Einstellscheiben (11, 12) mit einer Öffnung mit einem Innendurchmesser (2r2) besteht, wobei die Ringscheiben (9, 10) miteinander durch Schraubbolzen (13, 13') verbunden sind, die mittels Schraubenmuttern (14) festgezogen werden, dass die Schraubenmuttern (14) der unteren Ringscheibe (10) an der oberen Begrenzung des Bodenankers (1) befestigt ist und dass das Ausrichten des Rohres (5) durch seitliche Verschiebung und Drehung der Einstellscheiben (11, 12) erfolgt.

2. Vorrichtung nach Anspruch 1, **dadurch gekennzeichnet, dass** die Ringscheiben (9, 10) miteinander einstellbar verbunden sind.

3. Vorrichtung nach einem der Ansprüche 1oder 2, **dadurch gekennzeichnet, dass** die Einstellscheiben (11, 12) zwischen den Ringscheiben (9, 10) exzentrisch angeordnet und quer zur Rohrlängsachse verschiebbar angeordnet sind.

4. Vorrichtung nach Anspruch 3, **dadurch gekennzeichnet, dass** die oberen und unteren Ringscheiben (9, 10) mit Hilfe von die Einstellscheiben (11, 12) positionierenden Schraubbolzen (13, 13') verbunden sind.

5. Vorrichtung nach Anspruch 4, **dadurch gekennzeichnet, dass** die Schraubbolzen am unteren Ende mit dem Bodenanker (1), vorzugsweise einem Flansch (4a) des Bodenankers (1) befestigt, z.B. verschweißt sind.

6. Vorrichtung nach einem der Ansprüche 1 - 5, **dadurch gekennzeichnet, dass** zwischen den Einstellscheiben (11, 12) eine elastische Ringdichtung, (19), z.B. ein O-Ring angeordnet ist.

7. Vorrichtung nach einem der Ansprüche 1 - 6, **dadurch gekennzeichnet, dass** die Ausgleichsvorrichtung (8) so ausgebildet ist, dass bei schräg in den Boden eingesetztem Trägerfuß (2) und bei entspannter bzw. gelockerter Schraubverbindung (13, 14, 15) das in den Trägerfuß eingesetzte Rohr (5) vertikal ausgerichtet bei einer seitlichen Verschiebung der Einstellscheiben die Schraubverbindung unter Pressung der Dichtung (19), der Einstellscheiben (11, 12) und der Ringscheiben (9, 10) festgezogen wird.

8. Vorrichtung nach einem der Ansprüche 1 - 7, **dadurch gekennzeichnet, dass** der Öffnungsdurchmesser der Ringscheiben (9, 10) mindestens dem Außendurchmesser des Rohres (5) und der doppelten Auslenkstrecke an der Ausgleichsvorrichtung (8), und der Öffnungsdurchmesser der Einstellscheiben (11, 12) dem Außendurchmesser des Rohres (5) entspricht.

9. Vorrichtung nach Anspruch 8, **dadurch gekennzeichnet, dass** der Außendurchmesser der Einstellscheiben (11, 12) größer ist als der Öffnungsdurchmesser der Ringscheiben (9, 10), und dass der Innendurchmesser des Durchmessers des Rohres (5) entspricht.

## Claims

1. Floor attachment device for pipes or posts, with a supporting foot (2) as a ground anchor (1) of a tubular, conical cross-section and with screw thread turns, with an upper limitation of the ground anchor (1), in which a pipe (5) can be deployed that is to be set upright and that has a circular cross-section, and with a compensating device (8) with an eccentric pipe holder, which is provided for the permanent vertical alignment and fixing of the pipe (5), **characterised in that** the compensating device (8) comprises a pair of upper and lower annular disks (9, 10) which are spaced apart from one another and which have an internal diameter (2r1) that is larger than the external diameter of the pipe (5), and a pair of interposed adjustment disks (11, 12) which are assigned to one another and which form the eccentric pipe holder and which have an opening with an internal diameter (2r2), wherein the annular disks (9, 10) are connected to one another by means of screw bolts (13, 13') that are tightened by means of screw nuts (14), that the screw nuts (14) of the lower annular disk (10) are fastened to the upper limitation of the ground anchor (1), and that the alignment of the pipe (5) is achieved through the lateral displacement and rotation of the adjustment disks (11, 12).

2. Device according to claim 1, **characterised in that** the annular disks (9, 10) are adjustably connected to one another.

3. Device according to one of the claims 1 or 2, **characterised in that** the adjustment disks (11, 12) are arranged eccentrically between the annular disks (9, 10) and such that they can be moved cross-wise to the longitudinal axis of the pipe.

4. Device according to claim 3, **characterised in that** the upper and lower annular disks (9, 10) are joined with the aid of the screw bolts (13, 13') which position the adjustment disks (11, 12).

5. Device according to claim 4, **characterised in that** the screw bolts are affixed, e.g. welded, at the lower end to the ground anchor (1), preferably to a flange (4a) of the ground anchor (1).

6. Device according to one of the claims 1-5, **characterised in that** arranged between the adjustment disks (11, 12) is an elastic annular seal (19), e.g. an O-ring.

7. Device according to one of the claims 1-6, **characterised in that** the compensating device (8) is designed such that when the supporting foot (2) is set obliquely into the ground, and the screw connection (13, 14, 15) is relaxed or loosened, the pipe (5) that is set into the supporting foot is vertically aligned, with lateral displacement of the adjustment disks, the screw connection is tightened, with pressure on the seal (19), the adjustment disks (11, 12) and the annular disks (9, 10).

8. Device according to one of the claims 1-7, **characterised in that** the opening diameter of the annular disks (9, 10) corresponds to at least the external diameter of the pipe (5) and twice the excursion distance on the compensating device (8), and the opening diameter of the adjustment disks (11, 12) corresponds to the external diameter of the pipe (5).

9. Device according to claim 8, **characterised in that** the external diameter of the adjustment disks (11, 12) is greater than the opening diameter of the annular disks (9, 10), and that the internal diameter corresponds to the diameter of the pipe (5).

## Revendications

1. Dispositif de fixation au sol de tuyaux ou poteaux, avec un pied de support (2) en tant qu'ancrage (1) au sol d'une section transversale tubulaire, conique, et des pas de vis, avec une limitation supérieure de l'ancrage au sol (1) dans lequel il est possible de mettre en oeuvre un tuyau (5) à placer verticalement avec une section transversale circulaire et ayant un dispositif de compensation (8) avec un raccordement de tuyau, excentrique, qui est prévu pour orienter verticalement de façon permanente et fixer le tuyau (5), **caractérisé en ce que** le dispositif de compensation (8) est constitué d'une paire de rondelles annulaires (9, 10) supérieure et inférieure, espacées l'une de l'autre, ayant un plus grand diamètre intérieur (2r1) que le diamètre extérieur du tuyau (5), et d'une paire de rondelles d'ajustement (11, 12) connectées entre elles, associées l'une à l'autre, formant le raccordement de tuyau excentrique avec une ouverture ayant un diamètre intérieur (2r2), les rondelles annulaires (9, 10) étant reliées l'une à l'autre par des boulons filetés (13, 13') qui sont serrés au moyen d'écrous (14), **en ce que** les écrous (14) de la rondelle supérieure (10) sont fixés sur la limite supérieure de l'ancrage (1) au sol et que l'orientation du tuyau (5) se fait par un déplacement latéral et une rotation des rondelles d'ajustement (11, 12).

2. Dispositif selon la revendication 1, **caractérisé en ce que** les rondelles annulaires (9, 10) sont reliées l'une à l'autre de façon ajustable.

3. Dispositif selon l'une des revendications 1 ou 2, **caractérisé en ce que** les rondelles d'ajustement (11, 12) sont disposées de façon excentrique entre les rondelles annulaires (9, 10) et sont disposées de façon déplaçable transversalement à l'axe longitudinal du tuyau.

4. Dispositif selon la revendication 3, **caractérisé en ce que** les rondelles annulaires (9, 10) supérieures et inférieures sont reliées à l'aide des boulons filetés (13, 13') qui positionnent les rondelles d'ajustement (11, 12).

5. Dispositif selon la revendication 4, **caractérisé en ce que** les boulons filetés sont fixés, par exemple soudés, à l'extrémité inférieure, à l'ancrage (1) au sol, de préférence à une collerette (4a) de l'ancrage (1) au sol.

6. Dispositif selon l'une des revendications 1 à 5, **caractérisé en ce qu'**un joint d'étanchéité annulaire (19), par exemple un joint torique, est disposé entre les rondelles d'ajustement (11, 12).

7. Dispositif selon l'une des revendications 1 à 6, **caractérisé en ce que** le dispositif de compensation (8) est formé de telle façon que pour un pied de support (2) inséré de biais dans le sol et pour un assemblage par boulons relâché ou desserré (13, 14, 15), le tuyau (5) inséré dans le pied de support est orienté verticalement pour un déplacement latéral des rondelles d'ajustement, l'assemblage par boulons est serré en pressant sur le joint d'étanchéité (19), les rondelles d'ajustement (11, 12) et les rondelles annulaires (9, 10).

8. Dispositif selon l'une des revendications 1 à 7, **caractérisé en ce que** le diamètre d'ouverture des rondelles annulaires (9, 10) correspond au moins au diamètre extérieur du tuyau (5) et au double de la distance d'excursion sur le dispositif de compensation (8), et le diamètre d'ouverture des rondelles d'ajustement (11, 12) correspond au diamètre extérieur du tuyau (5).

9. Dispositif selon la revendication 8, **caractérisé en ce que** le diamètre extérieur des rondelles d'ajustement (11, 12) est supérieur au diamètre d'ouverture des rondelles annulaires (9, 10), et le diamètre intérieur correspond au diamètre du tuyau (5).
